# EUROPÄISCHE PATENTSCHRIFT

(11) **EP 1 640 235 B1**
(45) Veröffentlichungstag und Bekanntmachung des Hinweises auf die Patenterteilung: **28.02.2007**
(21) Anmeldenummer: 05450057.4
(22) Anmeldetag: 29.03.2005
(51) Int. Cl.: B61B 12/02, B61B 12/04

(54) **Einrichtung zur Befestigung eines Fahrbetriebsmittels einer Seilbahnanlage an einer Gehängestange**
Device for attaching a movable transport unit of a cableway installation to a suspension bar
Dispositif pour la fixation d'un élément mouvant d'une installation de téléphérique à une barre de suspension

(30) Priorität: 23.09.2004 AT 15952004
(43) Veröffentlichungstag der Anmeldung: 29.03.2006
(73) Patentinhaber: Innova Patent GmbH, 6960 Wolfurt (AT)
(72) Erfinder: Schertler, Kurt, 6922 Wolfurt (AT)
(74) Vertreter: Atzwanger, Richard

(56) Entgegenhaltungen:
- AT-B- 395 965
- DE-C- 863 818

## Beschreibung

Die gegenständliche Erfindung betrifft eine Einrichtung zur Befestigung eines Fahrbetriebsmittels einer Seilbahnanlage, wie einer Kabine oder eines Sessels, an einer Gehängestange, welche an ihrem oberen Ende mit einem Laufwerk, mit einer mit dem Förderseil bzw. Zugseil der Seilbahnanlage zusammenwirkenden Kupplungsklemme und mit einer Führungsrolle ausgebildet ist, wobei weiters das Fahrbetriebsmittel an seinem oberen Ende mit einer Trageinrichtung versehen ist, mittels welcher es am unteren Ende der Gehängestange in zum Förderseil bzw. Zugseil quer verschwenkbarer Weise angelenkt ist. Solch eine Einrichtung ist aus der AT 395965 B bekannt.

Bekannte Seilbahnanlagen weisen ein Förderseil bzw. ein Zugseil auf, welches in den Stationen über Umlenkscheiben geführt ist, wobei mindestens eine der Umlenkscheiben mit einem Antrieb ausgebildet ist. Mittels des Förderseiles bzw. des Zugseiles sind Fahrbetriebsmittel, wie Sessel oder Kabinen, welche an dieses mittels Kupplungsklemmen ankuppelbar sind, bewegbar. Die Fahrbetriebsmittel befinden sich jeweils am unteren Ende einer Gehängestange, welche an ihrem oberen Ende mit einem Laufwerk, mit der Kupplungsklemme und mit einer Führungsrolle ausgebildet sind. Die Fahrbetriebsmittel sind an das untere Ende der Gehängestange so angelenkt, dass sie um eine angenähert parallel zum Förderseil bzw. Zugseil ausgerichtete Achse verschwenkbar sind.

Längs der Strecke der Seilbahnanlage sind die Fahrbetriebsmittel mittels der Kupplungsklemme an das Förderseil bzw. Zugseil angekuppelt, durch welches sie mit der Geschwindigkeit des Förderseiles bzw. Zugseiles von 5 m/sec bis 6 m/sec von der Talstation zur Bergstation bzw. von der Bergstation zur Talstation bewegt werden. In den Stationen werden die Fahrbetriebsmittel vom Förderseil bzw. Zugseil abgekuppelt und werden sie mittels Förderrädern längs Führungsschienen durch die Stationen mit einer Geschwindigkeit von etwa 0,5 m/sec hindurch bewegt. Da die Bewegung der Fahrbetriebsmittel durch die Stationen hindurch mit einer gegenüber der Geschwindigkeit des Förderseiles bzw. Zugseiles wesentlich geringeren Geschwindigkeit erfolgt, können die Fahrbetriebsmittel von den Passagieren bestiegen oder verlassen werden.

Da die Fahrbetriebsmittel bei ihrer Einfahrt in die Stationen noch an das Förderseil bzw. Zugseil angekuppelt sind, können sie um dessen Achse quer zu diesem erfolgende Schwenkbewegungen ausführen. Da jedoch gewährleistet werden muss, dass die Laufwerke zu den Führungsschienen gelangen, besteht das Erfordernis, die Gehängestangen mit Führungsrollen auszubilden, welchen bei den Einfahrten in die Stationen trichterartig ausgebildete Leitschienen zugeordnet sind, durch welche die an den Gehängestangen befestigten Fahrbetriebsmittel in eine angenähert vertikale Lage verschwenkt werden.

Da die Fahrbetriebsmittel am unteren Ende der Gehängestange um eine angenähert in Richtung des Förderseiles bzw. Zugseiles verlaufende Achse verschwenkbar befestigt sind, tritt bei einer Verschwenkung der Gehängestange mittels der im Einfahrtsbereich der Station vorgesehenen Leitschiene der Effekt auf, dass die Fahrbetriebsmittel aufgrund des Trägheitsmomentes gegenüber der Gehängestange vorerst eine gegenläufige Schwenkbewegung ausführen und sich erst in der Folge in eine angenähert vertikale Lage einpendeln. Diese bei der Einfahrt in die Stationen auftretenden Schwenkbewegungen, welche durch die bisher verwendete Anlenkung der Fahrbetriebsmittel am unteren Ende der Gehängestange bedingt werden, stellen für die Passagiere deshalb eine Beeinträchtigung des Fahrkomforts dar, da dadurch eine starke Verschwenkung der Fahrbetriebsmittel und in der Folge mehrere Pendelbewegungen derselben auftreten. Da sich zudem die dabei maßgebliche Schwenkachse der Fahrbetriebsmittel an deren oberen Enden befindet, können die Fahrbetriebsmittel sehr starke Schräglagen einnehmen.

Der gegenständlichen Erfindung liegt die Aufgabe zugrunde, die Befestigung des Fahrbetriebsmittels an der Gehängestange so auszubilden, dass die dem Stand der Technik anhaftenden Nachteile vermieden werden. Dies wird erfindungsgemäß dadurch erzielt, dass die Anlenkung des Fahrbetriebsmittels am unteren Ende der Gehängestange durch zwei Lenker gebildet ist, welche sich quer zum Förderseil bzw. Zugseil voneinander im Abstand befinden und welche nach oben schräg zueinander verlaufen, wobei deren freie Enden einerseits an der Trageinrichtung und andererseits am unteren Ende der Gehängestange angelenkt sind.

Durch die erfindungsgemäßen Lenker wird einerseits bewirkt, dass bei einer durch die Leitschienen bewirkten Verschwenkung der Gehängestange bei der Einfahrt des Fahrbetriebsmittels in die Station das Fahrbetriebsmittel in der gleichen Richtung verschwenkt wird, wodurch eine gegenläufige Verschwenkung desselben vermieden wird. Da sich zudem durch die gegenseitige Ausrichtung der beiden Lenker die fiktive Schwenkachse weit oberhalb des Fahrbetriebsmittels befindet, nimmt es bei dieser Schwenkbewegung gegenüber der bisherigen Befestigung geringere Schräglagen ein. Aufgrund beider dieser Sachverhalte wird ein wesentlich erhöhter Fahrkomfort bewirkt.

Vorzugsweise befindet sich der gedachte Schnittpunkt der beiden Lenker in der Ruhelage des Fahrbetriebsmittels in einem Bereich oberhalb des unteren Endes der Gehängestange. Weiters sind vorzugsweise die beiden Lenker paarweise ausgebildet, wobei sich die beiden Paarteile jeweils seitlich außerhalb des unteren Endes der Gehängestange befinden. Dabei können die beiden Paarteile der Lenker miteinander durch Stegbleche verbunden sein.

Nach einer bevorzugten Ausführungsform schließen die beiden Lenker miteinander einen Winkel von 10° bis 50°, insbesondere von etwa 25° bis 30°, ein. Weiters kann zwischen dem unteren Ende der Gehängestange und der Trageinrichtung mindestens ein Dämpfungselement vorgesehen sein, kann das Dämpfungselement durch mindestens einen zwischen dem unteren Ende der Gehängestange und der Trageinrichtung angeordneten Stoßdämpfer gebildet sein und kann zwischen der Trageinrichtung und dem Fahrbetriebsmittel mindestens eine Dämpfungseinrichtung vorgesehen sein. Vorzugsweise ist das untere Ende der Gehängestange angenähert horizontal ausgerichtet.

Der Gegenstand der Erfindung ist nachstehend anhand zweier in der Zeichnung dargestellter Ausführungsbeispiele näher erläutert. Es zeigen:
- Fig.1: eine mittels einer erfindungsgemäßen Einrichtung an einer Gehängestange befestigte Seilbahnkabine einer Seilbahnanlage, in Bewegungsrichtung des Förderseiles bzw. Zugseiles gesehen;
- Fig.2: die auf der Gehängestange befestigte Seilbahnkabine, quer zur Bewegungsrichtung des Förderseiles bzw. Zugseiles gesehen;
- Fig.3: den Bewegungsablauf einer an einer Gehängestange befestigten Seilbahnkabine bei der Einfahrt in eine Station der Seilbahnanlage, in Bewegungsrichtung des Förderseiles bzw. Zugseiles gesehen;
- Fig.4: eine an einer Gehängestange befestigte Seilbahnkabine, welche in einer Station geführt ist, in zwei möglichen Schwenklagen, in Bewegungsrichtung des Förderseiles bzw. Zugseiles gesehen; und
- Fig.5: eine Ausführungsvariante der Befestigung der Seilbahnkabine am unteren Ende der Gehängestange, in der Darstellung der Fig.1.

In Fig.1 ist eine am unteren Endteil 1a einer Gehängestange 1 befestigte Kabine 2 einer Seilbahnanlage dargestellt. Am oberen Ende der Gehängestange 1 befinden sich ein Laufwerk 11, eine Kupplungsklemme 12, welche über einen Kupplungshebel 13 mittels einer Steuerrolle 14 betätigbar ist, und eine Führungsrolle 15, welcher in den Stationen der Seilbahnanlage Leitschienen zugeordnet sind. Der untere Endteil 1a der Gehängestange 1 ist angenähert horizontal ausgerichtet. Mittels der Kupplungsklemme 12 ist die an den unteren Endteil 1a der Gehängestange 1 befestigte Seilbahnkabine 2 an das Förderseil 10 bzw. an das Zugseil der Seilbahnanlage ankuppelbar.

Die Seilbahnkabine 2 ist an ihrer Oberseite mit einem Traggestell 21 ausgebildet, welches mit der Seilbahnkabine 2 unter Zwischenlage von Federelementen 22 befestigt ist. Die Befestigung der Seilbahnkabine 2 am unteren Endteil 1a der Gehängestange 1 erfolgt mittels zweier Lenker 3 und 4, welche mit ihren beiden Enden einerseits an am Traggestell 21 und andererseits am unteren Endteil 1a der Gehängestange befindlichen Bolzen 31, 32 und 41, 42 gelagert sind. Da sich die im Traggestell 21 befindlichen Lagerbolzen 31 und 41 voneinander in einem größeren Abstand voneinander als die Lagerbolzen 32 und 42 voneinander befinden, schließen die Lenker 3 und 4 miteinander nach oben einen spitzen Winkel α von etwa 30° ein. Zwischen dem unteren Endteil 1a der Gehängestange und dem Traggestell 21 ist weiters ein Stoßdämpfer 5 angeordnet.
Die Seilbahnkabine 2 ist weiters mit einem Behälter 24 zur Aufnahme von Skiern und mit seitlich abragenden Führungskufen 25 und 26 ausgebildet, wobei die Führungskufe 25 zudem als Trittplatte dient.

Wie dies weiters aus Fig.2 ersichtlich ist, sind die Lenker 3 und 4 jeweils paarweise ausgebildet, wobei sich die beiden Paarteile 3a, 3b und 4a, 4b seitlich außerhalb des unteren Teiles 1a der Gehängestange befinden und miteinander mittels Stegblechen 3c, 4c verbunden sind.

Nachstehend ist anhand der Fig.3 und 4 die Wirkungsweise der erfindungsgemäßen Einrichtung zur Befestigung der Seilbahnkabine 2 am unteren Endteil 1a der Gehängestange 1 erläutert:
Die mittels der Kupplungsklemmen 12 an das Förderseil 10 bzw. Zugseil angekuppelten Seilbahnkabinen 2 werden mittels des Förderseiles 10 bzw. Zugseiles, welches mit Geschwindigkeiten von 5 m/sec bis 6 m/sec bewegt wird, von einer ersten Station, z.B. der Talstation, zu einer zweiten Station, z.B. der Bergstation, gefördert. Im Einlaufbereich der zweiten Station befindet sich eine der Führungsrolle 15 zugeordnete Leitschiene 16, welche an ihrem Beginn mit einer erweiterten Öffnung 16a ausgebildet ist und deren mit der Führungsrolle 15 zusammen wirkenden Laufflächen 17 und 18 sich längs der Bewegungsbahn so weit einander annähern, dass die Führungsrolle 15 sowohl von oben als auch von unten geführt ist. Soferne die Gehängestange 1 und die Seilbahnkabine 2 bei der Einfahrt in die Station, wie dies in Fig.3 dargestellt ist, gegenüber der mittleren Lage eine Schwenklage im Uhrzeigersinn aufweist, kommt die Führungsrolle 15 an die obere Lauffläche 17 zur Anlage. Da sich die beiden Laufflächen 17 und 18 längs der Bewegungsbahn aneinander annähern, wird die Gehängestange 1 im Gegenuhrzeigersinn in die strichliert dargestellte Lage verschwenkt. Aufgrund der Befestigung der Seilbahnkabine 2 mittels der Lenker 3 und 4 führt der untere Endteil 1a der Gehängestange 1 die Seilbahnkabine 2 eine translatorische Bewegung und eine Schwenkbewegung jeweils im Gegenuhrzeigersinn aus, wobei Pendelbewegungen weitgehend vermieden werden. Da sich weiters der fiktive Drehpunkt der Seilbahnkabine 2 in großem Abstand vom oberen Ende der Seilbahnkabine 2 befindet, treten bei der Schwenkbewegung entsprechend kleine Schräglagen der Seilbahnkabine 2 auf.

In Fig.4 ist derjenige Bereich der Leitschiene 16 dargestellt, in welchem die vom Trag- und Förderseil 10 abgekuppelte Gehängestange 1 mittels der Führungsrolle 15 so geführt ist, dass sie keinerlei Schwenkbewegungen ausführen kann. Demgegenüber kann die Seilbahnkabine 2 mittels der Lenker 3 und 4 Schwenklagen einnehmen. Dabei sind jedoch die maximalen Schräglagen der Seilbahnkabine 2 wesentlich geringer als dies dann der Fall wäre, wenn diese um einen einzigen im Endteil 1a der Gehängestange 1 vorgesehenen Drehzapfen verschwenkbar wäre.

In Fig.5 ist eine Variante gegenüber der Ausführungsform nach Fig.1 dahingehend dargestellt, dass die beiden Lenker 3 und 4 miteinander einen spitzen Winkel α von etwa 25° einschließen. Da hierdurch der fiktive Schwenkpunkt der Seilbahnkabine 2 von dieser noch weiter entfernt ist, wird der Komfort für die Passagiere noch weiter erhöht.

## Patentansprüche

1. Einrichtung zur Befestigung eines Fahrbetriebsmittels einer Seilbahnanlage, wie einer Kabine (2) oder eines Sessels, an einer Gehängestange (1), welche an ihrem oberen Ende mit einem Laufwerk (11), mit einer mit dem Förderseil (10) bzw. Zugseil der Seilbahnanlage zusammenwirkenden Kupplungsklemme (12) und mit einer Führungsrolle (15) ausgebildet ist, wobei weiters das Fahrbetriebsmittel (2) an seinem oberen Ende mit einer Trageinrichtung (21) versehen ist, welche am unteren Ende der Gehängestange (1a) in zum Förderseil (10) bzw. Zugseil quer verschwenkbarer Weise angelenkt ist, **dadurch gekennzeichnet, dass** die Anlenkung des Fahrbetriebsmittels (2) am unteren Ende (1a) der Gehängestange (1) durch zwei Lenker (3, 4) gebildet ist, welche sich quer zum Förderseil (10) bzw. Zugseil voneinander im Abstand befinden und welche nach oben schräg zueinander verlaufen, wobei deren freie Enden einerseits an der Trageinrichtung (21) und andererseits am unteren Ende (1a) der Gehängestange (1) angelenkt sind.

2. Einrichtung nach Patentanspruch 1, **dadurch gekennzeichnet, dass** sich der gedachte Schnittpunkt der beiden Lenker (3, 4) in der Ruhelage des Fahrbetriebsmittels (2) in einem Bereich oberhalb des unteren Endes (1a) der Gehängestange (1) befindet.

3. Einrichtung nach einem der Patentansprüche 1 und 2, **dadurch gekennzeichnet, dass** die beiden Lenker (3, 4) paarweise ausgebildet sind, wobei sich die beiden Paarteile (3a, 3b; 4a, 4b) jeweils seitlich außerhalb des unteren Endes (1a) der Gehängestange (1) befinden.

4. Einrichtung nach Patentanspruch 3, **dadurch gekennzeichnet, dass** die beiden Paarteile (3a, 3b; 4a, 4b) der Lenker (3, 4) miteinander durch Stegbleche (3c, 4c) verbunden sind.

5. Einrichtung nach einem der Patentansprüche 1 bis 4, **dadurch gekennzeichnet, dass** die beiden Lenker (3, 4) miteinander einen Winkel von 10° bis 50°, insbesondere von etwa 25° bis 30°, einschließen.

6. Einrichtung nach einem der Patentansprüche 1 bis 5, **dadurch gekennzeichnet, dass** zwischen dem unteren Ende [1a] der Gehängestange (1) und der Trageinrichtung (21) mindestens ein Dämpfungselement (5) vorgesehen ist.

7. Einrichtung nach Patentanspruch 6, **dadurch gekennzeichnet, dass** das Dämpfungselement durch mindestens einen zwischen dem unteren Ende [1a] der Gehängestange [1] und der Trageinrichtung (21) angeordneten Stoßdämpfer (5) gebildet ist.

8. Einrichtung nach einem der Patentansprüche 1 bis 7, **dadurch gekennzeichnet, dass** zwischen der Trageinrichtung (21) und dem Fahrbetriebsmittel (2) mindestens eine Dämpfungseinrichtung (22) vorgesehen ist.

9. Einrichtung nach einem der Patentansprüche 1 bis 8, **dadurch gekennzeichnet, dass** das untere Ende der Gehängestange angenähert horizontal ausgerichtet ist.

## Claims

1. An apparatus for attaching a movable transport unit of an aerial cableway installation, such as a cabin (2) or a chair, to a suspension bar (1), which is constructed at its top end with a running gear (11), with a coupling clamp (12) cooperating with the hauling cable (10) or traction cable of the aerial cableway installation, and with a guide roller (15), the movable transport unit (2) additionally being provided at its top end with a carrying apparatus (21), which is coupled to the bottom end of the suspension bar (1a) so as to be swivellable transversely of the hauling cable (10) or traction cable, **characterised in that** the movable transport unit (2) is coupled to the bottom end (1a) of the suspension bar (1) by two connecting rods (3, 4), which are located spaced from one another transversely of the hauling cable (10) or traction cable and which extend upwards obliquely towards one another, their free ends being coupled on the one hand to the carrying apparatus (21) and on the other hand to the bottom end (1a) of the suspension bar (1).

2. An apparatus according to claim 1, **characterised in that** the imaginary point of intersection of the two connecting rods (3, 4) is located in an area above the bottom end (1a) of the suspension bar (1) in the neutral position of the movable transport unit (2).

3. An apparatus according to either one of claims 1 and 2, **characterised in that** the two connecting rods (3, 4) are constructed in pairs, the two pair parts (3a, 3b; 4a, 4b) each being located laterally to the outside of the bottom end (1a) of the suspension bar (1).

4. An apparatus according to claim 3, **characterised in that** the two pair parts (3a, 3b; 4a, 4b) of the connecting rods (3, 4) are connected together by web plates (3c, 4c).

5. An apparatus according to any one of claims 1 to 4, **characterised in that** the two connecting rods (3, 4) form an angle with one another of 10° to 50°, in particular of approximately 25° to 30°.

6. An apparatus according to any one of claims 1 to 5, **characterised in that** at least one damping element (5) is provided between the bottom end (1a) of the suspension bar (1) and the carrying apparatus (21).

7. An apparatus according to claim 6, **characterised in that** the damping element takes the form of at least one shock absorber (5) arranged between the bottom end (1a) of the suspension bar (1) and the carrying apparatus (21).

8. An apparatus according to any one of claims 1 to 7, **characterised in that** at least one damping apparatus (22) is provided between the carrying apparatus (21) and the movable transport unit (2).

9. An apparatus according to any one of claims 1 to 8, **characterised in that** the bottom end of the suspension bar is oriented approximately horizontally.

## Revendications

1. Dispositif pour fixer une benne d'installation de téléphérique telle qu'une cabine (2) ou un siège à une barre de suspension (1) qui est pourvue à son extrémité supérieure d'un mécanisme de roulement (11), d'une mâchoire d'accouplement (12) qui coopère avec le câble moteur (10) ou le câble tracteur de l'installation de téléphérique, et d'un galet de guidage (15), la benne (2) étant également pourvue, à son extrémité supérieure, d'un dispositif porteur (21) qui est articulé à l'extrémité inférieure (1a) de la barre de suspension de manière à pouvoir pivoter transversalement par rapport au câble moteur (10) ou au câble tracteur,
**caractérisé en ce que** l'articulation de la benne (2) à l'extrémité inférieure (1a) de la barre de suspension (1) est formée par deux bras oscillants (3, 4) qui sont espacés l'un de l'autre transversalement par rapport au câble moteur (10) ou tracteur et qui s'étendent en biais vers le haut, les extrémités libres de ces bras oscillants étant articulées d'un côté sur le dispositif porteur (21) et de l'autre côté sur l'extrémité inférieure (1a) de la barre de suspension (1).

2. Dispositif selon la revendication 1, **caractérisé en ce que** l'intersection imaginaire des deux bras oscillants (3, 4), dans la position de repos de la benne (2), se trouve dans une zone située au-dessus de l'extrémité inférieure (1a) de la barre de suspension (1).

3. Dispositif selon la revendication 1 ou 2, **caractérisé en ce que** les deux bras oscillants (3, 4) sont formés par paires, les deux éléments (3a, 3b ; 4a, 4b) de chaque paire se trouvant sur les côtés, en dehors de l'extrémité inférieure (1a) de la barre de suspension (1).

4. Dispositif selon la revendication 3, **caractérisé en ce que** les deux éléments (3a, 3b ; 4a, 4b) des bras oscillants (3, 4) sont reliés par des pattes en tôle (3c, 4c).

5. Dispositif selon l'une des revendications 1 à 4, **caractérisé en ce que** les deux bras oscillants (3, 4) définissent un angle de 10° à 50°, en particulier d'environ 25° à 30°.

6. Dispositif selon l'une des revendications 1 à 5, **caractérisé en ce qu'**il est prévu, entre l'extrémité inférieure (1a) de la barre de suspension (1) et le dispositif porteur (21), au moins un élément d'amortissement (5).

7. Dispositif selon la revendication 6, **caractérisé en ce que** l'élément d'amortissement est formé par au moins un amortisseur (5) disposé entre l'extrémité inférieure (1a) de la barre de suspension (1) et le dispositif porteur (21).

8. Dispositif selon l'une des revendications 1 à 7, **caractérisé en ce qu'**il est prévu entre le dispositif porteur (21) et la benne (2) au moins un dispositif d'amortissement (22).

9. Dispositif selon l'une des revendications 1 à 8, **caractérisé en ce que** l'extrémité inférieure de la barre de suspension est à peu près horizontale.
